# EUROPÄISCHE PATENTSCHRIFT

(11) **EP 1 725 725 B1**
(45) Veröffentlichungstag und Bekanntmachung des Hinweises auf die Patenterteilung: **13.05.2009**
(21) Anmeldenummer: 05715874.3
(22) Anmeldetag: 09.03.2005
(51) Int. Cl.: E05B 65/20

(54) **KRAFTFAHRZEUG MIT EINER ZENTRALVERRIEGELUNG**
MOTOR VEHICLE WITH CENTRAL LOCKING
VEHICULE A MOTEUR A VERROUILLAGE CENTRAL

(30) Priorität: 10.03.2004 DE 102004011715
(43) Veröffentlichungstag der Anmeldung: 29.11.2006
(73) Patentinhaber: GM Global Technology Operations, Inc., Detroit, MI 48265-3000 (US)
(72) Erfinder: BALD, Heiko, 64397 Modautal (DE)
(74) Vertreter: Daniel, Ulrich W.P.
(86) Internationale Anmeldenummer: PCT/EP2005/002485
(87) Internationale Veröffentlichungsnummer: WO 2005/088044

(56) Entgegenhaltungen:
- EP-A- 0 169 644
- EP-A- 1 041 221
- DE-A1- 10 008 515
- DE-A1- 19 916 733
- US-A- 6 158 788
- US-A1- 2001 005 082
- US-B1- 6 181 024

## Beschreibung

Die Erfindung bezieht sich auf ein Kraftfahrzeug mit einer Zentralverriegelung für zumindest Kraftfahrzeugtüren, der ein elektrischer Schalter zum Überführen der Zentralverriegelung in einen Ver- bzw. Entriegelungszustand zugeordnet ist, und einem an einer Innenseite mindestens einer Kraftfahrzeugtür verschwenkbar angeordneten Öffnungshebel zum Öffnen derselben.

Die DE 35 23 432 C1 offenbart eine Zentralverriegelung mit einer Mehrstellenbedienung für mittels pneumatischer oder hydraulischer Stellelemente betätigbare Verschlüsse an einem Kraftfahrzeug, insbesondere für die Fahrer- und Beifahrertür sowie die Fondtüren. Die Zentralverriegelung umfasst einen mit einem Schlüssel betätigbaren Schließzylinder mindestens an der Fahrer- und Beifahrertür. Die Schließzylinder sind wirkungsmäßig mit den Stellelementen und elektrischen Wechselschaltern verbunden. Bei einer Schlüsselbetätigung des Schließzylinders wird ein Schaltsignal zur zentralen fremdkraftbetätigten Ansteuerung sämtlicher Türverschlüsse in ihre Ver- oder Entriegelungsstellung bewirkt. Ferner weist die Zentralverriegelung einen als Zündschalter ausgebildeten Fahrbetriebsschalter auf, bei dessen manueller Betätigung in Schließstellung sämtliche Türverschlüsse in ihre Verriegelungsstellung überführt werden. Nach dessen Betätigung in Öffnungsstellung wird ein Entriegeln der Türverschlüsse ermöglicht. Des Weiteren umfasst die Zentralverriegelung einen Tastschließschalter im Fahrgastraum zur willkürlichen Ver- und Entriegelung der Zentralverriegelung und damit sämtlicher Türverschlüsse. Ausgehend von der Schaltstellung des Zündschalters und dadurch bewirkter zentraler Verriegelung sämtlicher Türverschlüsse beim willkürlichen, manuellen Drücken des Tastschalters in seine Schließstellung wird ein Schaltsignal zur zentralen Entriegelung bewirkt. Nach dem Loslassen des Tastschalters wird ein Schaltsignal zur zentralen Verriegelung sämtlicher Türverschlüsse bewirkt. Aber auch über deren Türinnenbetätigungshandhabe ergeht durch Schließen eines Türkontaktschalters ein Schaltsignal zur zentralen Entriegelung der Zentralverriegelung. Nach dem Schließen der Tür und dadurch erfolgtem Öffnen des Türkontaktschalters wird ein Schaltsignal zur zentralen Verriegelung sämtlicher Türen durch die Zentralverriegelung veranlasst. Nach dem Betätigen des Zündschalters in seine Öffnungsstellung wird beim Öffnen der Fahrer- oder Beifahrertür über die Türinnenbetätigungshandhabe durch den umschaltenden Wechselschalter ein Schaltsignal zur zentralen Entriegelung sämtlicher Türverschlüsse bewirkt.

Diese Zentralverriegelung ist insofern nachteilig, als der Tastschalter stets gedrückt gehalten werden muss, um ein Entriegeln der Türverschlüsse zu erreichen. Zudem ist der Tastschalter als zusätzliches Bauteil meist an einer für den Fahrer oder insbesondere für den Beifahrer schwer erreichbaren Stelle im Fahrgastraum, beispielsweise in einer Mittelkonsole oder in einer in der Fahrertür platzierten Schaltkonsole, angeordnet, so dass eine Betätigung und ein Halten des Tastschalters zu einer sehr unangenehmen Körperhaltung der betätigenden Person führt.

Die EP 0 634 548 B1 zeigt ein Verriegelungssystem für eine Tür mit einem Verriegelungsmechanismus, der verriegelt bzw. entriegelt werden kann, um eine Öffnung der Tür zu verhindern bzw. zu ermöglichen, und einem Verriegelungszylinder, der über einen ersten Stab an dem Verriegelungsmechanismus angeschlossen und von der Außenseite der Tür betätigbar ist. Das Verriegelungssystem umfasst weiter einen Verriegelungsknopf, der über einen zweiten Stab an dem Verriegelungsmechanismus angeschlossen und von der Innenseite der Tür zwischen einer Verriegelungsposition und einer entriegelten Position des Verriegelungsmechanismus betätigbar ist. Ferner umfasst das Verriegelungssystem einen Sicherheitsmechanismus, der elektrisch oder elektromagnetisch betätigbar ist, um den Verriegelungsknopf in seiner Verriegelungsposition zu verriegeln oder um den Verriegelungsknopf zu entriegeln.

Die US 6 181 024 B1 offenbart einen Außenöffnungshebel (1), der bei Verschwenken einen Schalter (2) beaufschlagt.

Es ist Aufgabe der Erfindung, ein Kraftfahrzeug mit einer Zentralverriegelung der eingangs genannten Art zu schaffen, bei dem mit einfachen Mitteln ein willkürliches Ver- bzw. Entriegeln der Kraftfahrzeugtüren vom Fahrgastraum des Kraftfahrzeuges möglich ist.

Erfindungsgemäß wird die Aufgabe mit einem Kraftfahrzeug gemäß Anspruch 1 gelöst.

Durch diese Maßnahmen wird ein Kraftfahrzeug zur Verfügung gestellt, bei dem auf die Anordnung eines Schalters zum Betätigen der Zentralverriegelung in einer Mittelkonsole oder in einer in der Kraftfahrzeugtür angeordneten Schalterkonsole verzichtet wird. Wird der Öffnungshebel aus der Ruheposition in die erste Schaltposition bewegt, wird durch den Schalter ein Signal erzeugt, das die Zentralverriegelung veranlasst, die Kraftfahrzeugtüren, je nach Verriegelungszustand, zu ver- oder entriegeln. Üblicherweise bewirkt die Zentralverriegelung auf elektronischem Wege ein Ver- bzw. Entriegeln der Kraftfahrzeugtüren sowie gegebenenfalls weiterer Verschlussklappen des Kraftfahrzeuges durch die Beaufschlagung entsprechender Stellelemente. Zudem wird eine erhöhte Sicherheit zum Türöffnen bei verriegelten Kraftfahrzeugtüren erreicht, da lediglich eine Betätigung des Öffnungshebels notwendig ist. Weiter ist es nicht erforderlich, dass der Benutzer des Öffnungshebels seine in einem Sitz des Kraftfahrzeuges eingenommene angenehme Körperhaltung zum Ver- bzw. Entriegeln der Kraftfahrzeugtüren verändern muss, wodurch eine äußerst angenehme Handhabung gegeben ist.

Um das Signal zum Ansteuern der Zentralverriegelung zu erzeugen, wird der Öffnungshebel einfach manuell aus seiner Ruheposition in die erste Schaltposition bis zur Auslösung des in den Mechanismus des Öffnungshebels integrierten Schalters verschwenkt. Die Beaufschlagung des Schalters wird dem Benutzer des Öffnungshebels in herkömmlicher Weise taktil und oder akustisch gewahr gemacht. Mittels üblicher Mittel, beispielsweise federbeaufschlagt, kehrt der Öffnungshebel beim Loslassen in seine Ruheposition zurück. Der durch den Schalter geschaltete Zustand der Zentralverriegelung bleibt dabei solange erhalten, bis der Öffnungshebel erneut in die Schaltposition gebracht wird.

Damit die Kraftfahrzeugtür mittels des Öffnungshebels mechanisch geöffnet werden kann, auch wenn die Zentralverriegelung in ihrem verriegelten Zustand eingestellt ist, passiert bevorzugt der Öffnungshebel bei einem Verschwenken aus der Ruheposition in eine mechanische Öffnungsstellung für die Kraftfahrzeugtür eine zweite Schaltposition, in der der Schalter ein Signal zum Entriegeln der Zentralverriegelung erzeugt. Dadurch ist sichergestellt, dass die Kraftfahrzeugtür unmittelbar vor einer mechanischen Öffnung durch die Zentralverriegelung entriegelt wird.

Zur Erzielung eines konstruktiv einfachen Aufbaus ist zweckmäßigerweise der Schalter einer Drehachse des Öffnungshebels drehfest zugeordnet.

Selbstverständlich ist es möglich, am Öffnungshebel jeder Kraftfahrzeugtür einen Schalter vorzusehen. Mehrere Schalter sind dann in bekannter Weise miteinander, beispielsweise über eine in der Zentralverriegelung ohnehin zugeordnete zentrale Steuereinheit, verbunden und können derart mit der Zentralverriegelung verschaltet sein, dass bei der Betätigung eines beliebigen Öffnungshebels entweder alle Kraftfahrzeugtüren und/oder lediglich die Kraftfahrzeugtür mit dem beaufschlagten Schalter ver- oder entriegelt bzw. mechanisch geöffnet wird.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig. 1: eine schematische Seitenansicht eines innenseitigen Öffnungshebels einer Kraftfahrzeugtür einer Ausführungsform des erfindungsge- mäßen Kraftfahrzeuges und
- Fig. 2: eine Draufsicht auf die Darstellung nach Fig. 1.

Der Öffnungshebel 1 ist in einer Griffmulde 2 an einer Innenseite einer Kraftfahrzeugtür zum mechanischen Entriegeln derselben angeordnet und in bekannter Weise mittels einer fest verbundenen Drehachse 3 an der Kraftfahrzeugtür gelagert. Die Drehachse 3 erstreckt sich senkrecht von einer Unterseite 4 der Griffmulde 2 zu einer Oberseite 5 der Griffmulde 2. Der Drehachse 3 ist ein Schalter 6 drehfest zugeordnet, der an der Unterseite 4 der Griffmulde 2 festgelegt ist. Der Schalter 6 ist elektrisch mit einer Zentralverriegelungsanlage verbunden. Selbstverständlich kann der Schalter 6 an jeder Kraftfahrzeugtür vorgesehen sein. In dem dargestellten Ausführungsbeispiel ist der Schalter 6 einer Fahrertür des Kraftfahrzeuges zugeordnet, weshalb nachfolgend lediglich dessen Bedienung beschrieben wird.

Der Schalter 6 ist derart mit der Drehachse 3 des Öffnungshebels 1 gekoppelt, dass er eine Ver- oder Entriegelung der Kraftfahrzeugtür bewirkt, wenn der Öffnungshebel 1 aus einer Ruheposition 7 in eine erste Schaltposition 8 bewegt wird, in der der Schalter 6 ein Signal zum Ver- bzw. Entriegeln der Zentralverriegelung und damit der Fahrertür erzeugt, wobei der Öffnungshebel 1 beim Loslassen selbsttätig aus der ersten Schaltposition 8 in seine Ruheposition 7 zurückkehrt und ein Ver- bzw. Entriegelungszustand der Zentralverriegelung beibehalten wird, bis der Öffnungshebel 1 erneut in die erste Schaltposition 8 verschwenkt wird (Fig. 2).

Zum Erreichen der ersten Schaltposition 8, in der je nach Vorzustand die Zentralverriegelung ver- bzw. entriegelt wird, wird der Öffnungshebel 1 manuell in Richtung einer Außenseite der Fahrertür in die Griffmulde 2 hineingedrückt. Zum Einstieg in das Kraftfahrzeug werden die Kraftfahrzeugtüren zunächst mittels der Zentralverriegelung entriegelt, worauf sich die Fahrertür mit einem an ihrer Außenseite angeordneten Bedienungselement öffnen lässt. Nach dem Einstieg wird die Fahrertür verschlossen und befindet sich im entriegelten Zustand. Wünscht der Fahrer nun, die Fahrertür bzw. alle Kraftfahrzeugtüren zu verriegeln, muss er lediglich den Öffnungshebel 1 in die erste Schaltposition 8 bewegen, in dem er den Öffnungshebel 1 zur Außenseite der Fahrertür drückt. Dadurch wird die Drehachse 3 in Richtung des Pfeils 9 verdreht und der Schalter 6 dementsprechend beaufschlagt. Damit wird durch den Schalter 6 ein Signal erzeugt, welches die Zentralverriegelung veranlasst, die Fahrertür zu verriegeln. Nach dem Loslassen des Öffnungshebels 1 kehrt dieser, insbesondere federbeaufschlagt, in seine Ruheposition 7, also eine Neutralstellung, zurück und der Verriegelungszustand bleibt bestehen. Wird der Öffnungshebel 1 erneut in die erste Schaltposition 8 verschwenkt, wird wiederum ein Signal erzeugt, das die Zentralverriegelung veranlasst, die Fahrertür zu entriegeln. Somit ist mittels einer Betätigung des Öffnungshebels 1 ein jeweils gewünschtes Ver- bzw. Entriegeln der Fahrertür bzw. der Kraftfahrzeugtüren über die Zentralverriegelung möglich.

Der Öffnungshebel 1 besitzt zudem die Funktion die Fahrertür mechanisch zu öffnen. Hierzu wird der Öffnungshebel 1 aus der Ruheposition 7 in eine Öffnungsstellung 11 verlagert, die durch ein Verschwenken des Öffnungshebels 1 in Richtung des Fahrgastraumes erreicht wird. Dabei wird die Drehachse 3 in Richtung des Pfeils 12 verdreht. Damit die sich möglicherweise in einem durch die Zentralverriegelung verriegelten Zustand befindende Fahrertür zunächst durch die Zentralverriegelung entriegelt wird, ist vorgesehen, dass bei der Überführung des Öffnungshebels 1 aus der Ruheposition 7 in die Öffnungsstellung 11 eine zweite Schaltposition 13 des Schalters 6 passiert wird (Fig. 2), in der der Schalter 6 ein Signal erzeugt, das die Zentralverriegelung veranlasst, die Fahrertür zu entriegeln. Dies geschieht vor Erreichen der Öffnungsstellung 11. Bei Erreichen der Öffnungsstellung 11 greift dann die mechanische Öffnung der Fahrertür.

### Bezugszeichenliste

- 1.: Öffnungshebel
- 2.: Griffmulde
- 3.: Drehachse
- 4.: Unterseite von 2
- 5.: Oberseite von 2
- 6.: Schalter
- 7.: Ruheposition
- 8.: erste Schaltposition
- 9.: Pfeil
- 10.:
- 11.: Öffnungsstellung
- 12.: Pfeil
- 13.: zweite Schaltposition

## Patentansprüche

1. Kraftfahrzeug mit einer Zentralverriegelung für zumindest Kraftfahrzeugtüren, der ein elektrischer Schalter (6) zum Überführen der Zentralverriegelung in einen Ver- bzw. Entriegelungszustand zugeordnet ist, und einem an einer Innenseite mindestens einer Kraftfahrzeugtür verschwenkbar angeordneten Öffnungshebel (1) zum Öffnen derselben, wobei der Schalter (6) dem Öffnungshebel (1) derart innerhalb der Kraftfahrzeugtür zugeordnet ist, dass er beim Verschwenken des Öffnungshebels (1) aus einer Ruheposition (7) in eine erste Schaltposition (8) einen Ver- oder Entriegelungszustand der Zentralverriegelung bewirkt und der Ver- oder Entriegelungszustand bis zum erneuten Verschwenken des Öffnungshebels (1) in seine Schaltposition (8, 12) beibehalten wird.

2. Kraftfahrzeug nach Anspruch 1, **dadurch gekennzeichnet, dass** der Öffnungshebel (1) bei einem Verschwenken aus der Ruheposition (7) in eine mechanische Öffnungsstellung (11) für die Kraftfahrzeugtür eine zweite Schaltposition (13) passiert, in der der Schalter (6) ein Signal zum Überführen der Zentralverriegelung in den Entriegelungszustand erzeugt.

3. Kraftfahrzeug nach Anspruch 1 oder 2, **dadurch gekennzeichnet, dass** der Schalter (6) in einen Mechanismus des Öffnungshebels (1) integriert ist.

4. Kraftfahrzeug nach einem der Ansprüche 1 bis 3, **dadurch gekennzeichnet, dass** der Schalter (6) einer Drehachse (3) des Öffnungshebels (1) drehfest zugeordnet ist.

5. Kraftfahrzeug nach einem der Ansprüche 1 bis 4, **dadurch gekennzeichnet, dass** der Öffnungshebel (1) selbsttätig aus seinen Schaltpositionen (8, 13) und der Öffnungsstellung (11) in seine Ruheposition (7) zurückkehrt.

6. Kraftfahrzeug nach Anspruch 5, **dadurch gekennzeichnet, dass** der Öffnungshebel (1) federbelastet in die Ruheposition (7) zurückkehrt.

## Claims

1. Motor vehicle with central locking for those motor vehicle doors which are provided with an electrical switch (6), by use of which the central locking can be put into a locking or unlocking state, and an opening lever (1) which is swivel mounted at the inside of at least one motor vehicle door (1) and which is used to open the vehicle door, whereby, inside the motor vehicle door, the switch (6) is positioned towards the opening lever (1) in a way that it actuates a locking or unlocking state of the central locking whenever the opening lever (1) is deviated from a home position (7) into a first switching position (8) and that the locking and unlocking state is maintained until the opening lever (1) is again deviated into its switching position (8, 12).

2. Motor vehicle according to claim 1, **characterised in that,** whenever the opening lever (6) is deviated from the home position (7) into a mechanical opening position (11) for the motor vehicle door, the opening lever (1) passes over a second switching position (13) where the switch (6) generates a signal for transferring the central locking into the unlocking state.

3. Motor vehicle according to claim 1 or 2, **characterised in that** the switch (6) is integrated into a mechanism of the opening lever (1).

4. Motor vehicle according to one of the claims 1 to 3, **characterised in that** the switch (6) has a torque proof connection with a pivot axle (3) of the opening lever (1).

5. Motor vehicle according to one of the claims 1 to 4, **characterised in that** the opening lever (1) automatically returns from its switching positions (8, 13) and the opening position (11) into its home position (7).

6. Motor vehicle according to claim 5, **characterised in that** the opening lever (1) returns spring-loaded into the home position (7).

## Revendications

1. Véhicule à moteur avec verrouillage central au moins pour les portes du véhicule à moteur, auquel un commutateur électrique (6) est associé pour la transmission du verrouillage central en position de verrouillage ou de déverrouillage, et pour le levier d'ouverture (1) pivotant sur le côté intérieur au moins d' une porte du véhicule permettant l'ouverture de la même porte (6) où le commutateur (6) est associé de telle façon au levier d'ouverture (1) qu' à l'intérieur de la porte du véhicule, que par pivotement du levier d'ouverture (1) partant d'une position de repos (7) vers une première position de fonctionnement (8), une position de verrouillage ou de déverrouillage du verrouillage central ait lieu, et que la position de verrouillage ou de déverrouillage soit maintenu jusqu'au prochain pivotement du levier d'ouverture (1) dans sa position de fonctionnement (8, 12).

2. Véhicule à moteur selon revendication 1, **caractérisé en ce que,** le levier d'ouverture (1) par un pivotement à partir de la position de repos (7) dans une position d'ouverture mécanique (11) pour la porte du véhicule à moteur, passe à une deuxième position de fonctionnement (13), dans laquelle le commutateur (6) produit un signal pour la transmission du verrouillage central dans la position de déverrouillage.

3. Véhicule à moteur selon revendication 1 ou 2, **caractérisé en ce que,** le levier (6) est intégré dans un mécanisme du levier d'ouverture (1).

4. Véhicule à moteur selon revendication 1 à 3, **caractérisé en ce que**, le levier (6) est associé de façon solidaire en rotation à un axe d'articulation (3) du levier d'ouverture (1).

5. Véhicule à moteur selon revendication 1 à 4, **caractérisé en ce que,** le levier d'ouverture (1) retourne automatiquement de sa position de fonctionnement (8, 13) et de la position d'ouverture (11) à sa position de repos (7).

6. Véhicule à moteur selon revendication 5, **caractérisé en ce que,** le levier d'ouverture muni d'un ressort (1) retourne à la position de repos (7).
